# EUROPÄISCHE PATENTSCHRIFT

(11) **EP 0 691 711 B1**
(45) Veröffentlichungstag und Bekanntmachung des Hinweises auf die Patenterteilung: **15.04.1998**
(21) Anmeldenummer: 95109885.4
(22) Anmeldetag: 24.06.1995
(51) Int. Cl.: H01R 13/52, H01R 13/506

(54) **Steckverbinder**
Connector
Connecteur

(30) Priorität: 07.07.1994 DE 4423962
(43) Veröffentlichungstag der Anmeldung: 10.01.1996
(73) Patentinhaber: Grote & Hartmann GmbH & Co. KG, D-42369 Wuppertal (DE)
(72) Erfinder: Schmidt, Karsten, Dipl.-Ing. (FH), D-42477 Radevormwald (DE)
(74) Vertreter: Patentanwälte Dr. Solf & Zapf

(56) Entgegenhaltungen:
- DE-A- 4 400 606
- US-A- 4 820 181

## Beschreibung

Die Erfindung betrifft einen mehrpoligen wasserdichten Steckverbinder aus Kunststoff gemäß dem Oberbegriff des Anspruchs 1.

Ein derartiger Steckverbinder ist auf dem Markt(vgl. z. B. US-A-4 820 181). Nachteilig ist, daß der feste Sitz des Dichtungsrings mit einem zusätzlich zu montierenden Sicherungsring gewährleistet werden muß, damit der Dichtungsring seine vorgeschriebene Position einnimmt und beibehält. Des weiteren ist nachteilig, daß die Verriegelung der Kontaktelemente in den Kontaktelementgehäusekammern mit einem im Bereich des Dichtungsrings gelagerten Quer-Verriegelungsschieber erfolgt, der den Dichtungsring untergreift und der nur eine beschränkte räumliche Anordnung der Kontaktelementgehäusekammern, die er durchsetzen muß, im Gehäuse zuläßt, so daß eine freie Verteilung der Kontaktstellen im Steckverbinder eng begrenzt ist. Je nach Anordnung der Kammern kann eine Verriegelung nur mittels z. B. zweier Schieber erreicht werden. Die Anordnung des oder der Quer-Verriegelungsschieber verkompliziert die Raumform des Steckverbindergehäuses erheblich.

Bekannt sind Verriegelungseinrichtungen bei Steckverbindern mit in Steckrichtung in die Kontaktelementgehäusekammern ragenden Verriegelungsfingern bzw. -stiften, die in einer verrasteten Vormontagestellung das Einsetzen der Kontaktelemente in die Kontaktelementgehäusekammern ermöglichen und durch Drücken der Verriegelungseinrichtung in eine verrastete Endmontagestellung von schrägen Führungsflächen nach innen - eine Verriegelungskante des Kontaktelements formschlüssig hintergreifend - gedrängt und in dieser Verriegelungsstellung gehalten werden (DE-PS 32 47 022).

Bekannt sind auch Steckverbinder, bestehend aus zwei Gehäuseteilen, wobei die Gehäuseteile ineinanderfügbar ausgebildet sind und beim Zusammenfügen die Verriegelung einer Verrastung erfolgt (DE-GM 77 39 743).

Aufgabe der Erfindung ist, einen Steckverbinder der eingangs beschriebenen Gattung zu schaffen, bei dem der Dichtungsring einen festen Sitz ohne zusätzlichen Sicherungsring erhält und die Dichteinrichtung und die Verriegelungseinrichtung sich nicht gegenseitig störend angeordnet sind.

Diese Aufgabe wird durch die Merkmale des Anspruchs 1 gelöst. Vorteilhafte Weiterbildungen der Erfindungen werden in den Unteransprüchen gekennzeichnet. Anhand der Zeichnung wird die Erfindung im folgenden beispielhaft näher erläutert. Es zeigen:
- Fig. 1: eine Unteransicht des erfindungsgemäßen Steckverbinders;
- Fig. 2: einen Längsschnitt durch den Steckverbinder entlang der Linie II-II in Fig. 1 mit Blickrichtung in Pfeilrichtung;
- Fig. 3: einen Querschnitt durch den Steckverbinder in der verrasteten Vormontagestellung, mittig durch eine Kontaktelementgehäusekammer mit einem eingesetzten Kontaktelement;
- Fig. 4: den Querschnitt gemäß Fig. 3 in verrasteter Endmontagestellung des Steckverbinders;
- Fig. 5: eine Draufsicht auf das Umgehäuse des Steckverbinders;
- Fig. 6: einen Längsschnitt durch das Umgehäuse;
- Fig. 7: eine Unteransicht des Umgehäuses;
- Fig. 8: einen Querschnitt durch das Umgehäuse;
- Fig. 9: einen perspektivisch dargestellten Längsschnitt durch das Umgehäuse (etwas verkleinert im Vergleich zu den Darstellungen gemäß Fig. 5 - 8);
- Fig. 10: eine Unteransicht des Innengehäuses;
- Fig. 11: eine Seitenansicht des Innengehäuses;
- Fig. 12: eine Frontansicht des Innengehäuses;
- Fig. 13: eine Draufsicht auf das Innengehäuse;
- Fig. 14: einen Längsschnitt durch das Innengehäuse;
- Fig. 15: einen Querschnitt durch das Innengehäuse, eine Kontaktelementgehäusekammer durchschneidend;
- Fig. 16: eine perspektivische Draufsicht auf das Innengehäuse in Verkleinerung gegenüber den Darstellungen nach den Figuren 10 - 15;
- Fig. 17: eine verkleinerte perspektivische Unteransicht des Innengehäuses;
- Fig. 18: eine verkleinerte perspektivische Seitenansicht des Innengehäuses.

Der erfindungsgemäße Steckverbinder aus Kunststoff besteht im wesentlichen aus dem Umgehäuse 1 (Fig. 5 - 9) und dem Innengehäuse 2 (Fig. 10 - 18).

Das Innengehäuse 2 (Fig. 10 - 18) besteht aus einem flachzylindrischen Zylinderring 3, der parallel zueinander auf Abstand verlaufende Seitenwandungen 4, 5 und bogenförmige Stirnwandungen 6, 7 aufweist. Auf halber Höhe des Rings 3 ist innen eine durchgehende Bodenwandung 8 angeordnet, so daß ein oberer wannenförmiger Innenraum 9 und ein unterer wannenförmiger Innenraum 10 gebildet werden.

Die Bodenwandung 8 wird von zylinderförmigen Kontaktelementgehäusekammern 12, 13, 14, 15 durchsetzt, deren Innenkontur in an sich bekannter Weise der Raumform des jeweilig aufzunehmenden Kontaktelements 16 angepaßt ist. Die Gehäusekammern 12 bis 15 können vereinzelt (12) oder gruppiert zusammenhängend (13 bis 15) angeordnet sein; die Zylinder der Gehäusekammern ragen ein kurzes Stück in den oberen Innenraum 9 und ragen ein Stück aus dem unteren Innenraum 10 heraus und weisen jeweils am unteren Ende eine Durchstecköffnung für einen Gegenkontaktstift eines Gegensteckverbinders (nicht dargestellt) auf. Die sich im Innenraum 9 befindende Stecköffnung 17 der Gehäusekammern 12 bis 15 für das Einsetzen eines Kontaktelements 16 in eine Gehäuse kammer weist sich gegenüberliegende Verriegelungs-Schrägflächen 18 auf, deren Aufgabe weiter unten erläutert wird.

Im Bereich der Längsmitte der Unterkante der Seitenwandungen 4, 5 ist je ein sich nach unten erstreckender Verrastungssteg 19 angebunden, der mit entsprechenden Elementen eines Gegensteckverbinders zusammenwirken kann (nicht dargestellt).

In Höhe der Anbindung des Stegs 19 bzw. im Bereich der Längsmitte der Unterkante der Seitenwandungen 4, 5 ist an jede Seitenwandung 4, 5 ein parallel zur Längskante der Seitenwand verlaufender, nach außen vospringender Rastbalken 21 angeformt. Zudem sind auf jeder Seitenwand 4, 5 im Abstand neben dem Rastbalken 21 und etwas nach oben versetzt zwei weitere, parallel zum Rastbalken 21 verlaufende, nach außen vorspringende, kürzere Rastbalken 23 angeformt.

In Höhe der Bodenwandung 8 ist außenseitig ein rechtwinklig abstehender, bogenförmiger Flanschrand 24 an den Stirnwandungen 6, 7 vorgesehen, dessen Aufgabe ebenfalls weiter unten erläutert wird.

Das wannenförmige Umgehäuse 1 (Fig. 5 - 8) dient zur Aufnahme und Lagerung des Innengehäuses 2. Es besteht aus einer umlaufenden Außenwandung 26 und einer Bodenwandung 27, die einen Innenraum 28 bilden. Auf der Bodenwandung 27 ist nach außen abstehend ein Wandungsring 29 angeformt, in dem aufrechtstehend mit Abstand vom Wandungsring 29 zylindrische Einzelleitungs-Dichtkammern 30 angeordnet sind, die sich jeweils über einem in der Bodenwandung 27 vorgesehenen Kammerloch 31 befinden. Die Höhe der Dichtkammern 30 entspricht der Höhe des Wandungsringes 29.

Der Wandungsring 29 kann zum Beispiel zur Lagerung einer Dichtmanschette dienen.

Um jedes Loch 31 in der Bodenwandung 27 herum sind vier Verriegelungsstifte 33 auf der Bodenwandung 27 in den Innenraum 28 ragend angeordnet. Sofern die Löcher 31 benachbart sind, kann vorgesehen sein, benachbarte Stifte einstückig so auszubilden, daß der einstückige Stift 34 von einem Lochrand zum Lochrand des benachbarten Loches reicht. Die Funktion der frei auf der Bodenwandungsoberfläche stehenden elastisch verschwenkbaren Verriegelungsstifte 33, 34 wird weiter unten beschrieben. Im Ausführungsbeispiel sind für jedes Loch vier Stifte vorgesehen. Ausreichend können aber auch weniger, zum Beispiel zwei Stifte, sein; gegebenenfalls ist auch nur ein Stift erforderlich.

Um die Gesamtheit der Löcher 31 herum wird durch zwei auf seitlichem Abstand voneinander auf der Bodenwandung 27 angeordnete Ringwandungen 35, 36 ein Ringspalt 37 gebildet. Die Höhe der Ringwandungen 35, 36 kann gleich oder unterschiedlich sein; beispielsweise ist die Höhe der äußeren Ringwandung 36 etwas größer als die der inneren Ringwandung 35. Die Breite, Form und Länge des Ringspalts 37 entspricht der Breite, Form und Länge der Rohrringwandung 3 des Innengehäuses 2, so daß die Ringwandung 3 etwa formschlüssig in den Ringspalt 37 paßt.

Im Zwischenringraum 38 zwischen der Außenwandung 26 und der äußeren Ringwand 36 ist zweckmäßigerweise auf der Bodenwandung 27 ein umlaufender Ringstegvorsprung 39 vorgesehen, dessen Aufgabe weiter unten erläutert wird.

Außenseitig an der Außenwand 26 können Verrastungs- und Verriegelungselemente 40 angeordnet sein, die eine Verrastung und Verriegelung mit einem Gegensteckverbinder (nicht dargestellt) ermöglichen.

An jede Längsseitenkante der Ringwandung 36 sind ein mittlerer Raststeg 41 und je ein seitlich davon im Abstand angeordneter Raststeg 42 angebunden. Der Raststeg 41 weist ein viereckiges Rastloch 43 und jeder Raststeg 42 ein viereckiges Rastloch 44 auf. Die elastisch verschwenkbaren Raststege 41, 42 wirken mit den Rastmitteln 21, 23 des Innengehäuses 2 zusammen, wie sich aus den Figuren 1 - 4 ergibt.

Im Zwischenraum 38 sitzt ein Dichtring 45 (Fig. 3), der die äußere Ringwandung 36 mit einem Formschluß ggf. auch mit einem leichten Preßsitz umgibt und auf dem Ringstegvorsprung 39 aufsitzt.

Das Innengehäuse 2 kann für eine Vormontagestellung (Fig. 3) in das Umgehäuse 1 eingesetzt werden. Der sich oberhalb der Bodenwandung 8 des Innengehäuses 2 befindende Ringwandungsbereich der Ringwandung 3 sitzt dann im Ringspalt 37 des Umgehäuses 1, wobei die Rastbalken 23 in die Rastlöcher 44 greifen und der Raststeg 41 mit seiner Unterkante auf dem Rastbalken 21 aufsitzt. Die Abstände und Abmessungen dieser Rastmittel sind so aufeinander abgestimmt, daß sich ein verrasteter Sitz des Innengehäuses 2 im Umgehäuse 1 ergibt. In dieser Stellung der beiden Gehäuse 1 und 2 zueinander befinden sich die Verriegelungsstifte 33 oberhalb bzw. außerhalb des Einwirkungsbereichs der Schrägflächen 18 und außerhalb der Einführungsöffnungen 17 der Kontaktelementgehäusekammern 12 bis 15.

In dieser Vormontagestellung des Steckverbinders kann ein an einen Leiterdraht 47 gecrimptes Kontaktelement 16 durch eine Dichtkammer 30, das dazugehörige Loch 31, die Verriegelungsstifte 33 bzw. 33, 34 und die Stecköffnung 17 in eine Kontaktelementgehäusekammer 12 bis 15 gesteckt werden, bis Rastzungen 48 des Kontaktelements hinter einer Rastkante in der Gehäusekammer springen. Auf jedem Leiterdraht 47 sitzt ein Einzelleitungsdichtring 49, der gegen den Leiterdraht und die Innenwandung der Dichtkammer 30 gepreßt ist und somit den Zutritt von Wasser in eine Kontaktelementgehäusekammer 12 bis 15 von der Leiterdrahtseite her verhindert.

Nach dem Einbringen aller Kontaktelemente 16 in die Kontaktelementgehäusekammern 12 bis 15 werden beide Gehäuse 1 und 2 zusammengedrückt in die Endmontagestellung gemäß Fig. 4. Dabei stößt die Ringwandung 3 einen Luftspalt für einen Rastüberlauf bildend bis fast auf den Grund des Ringspalts 37 vor und die Enden der Verriegelungsstifte 33, 34 gleiten über die Schrägflächen 18, wobei die Verriegelungsstifte 33, 34 in die Einführöffnung 17 gedrängt werden und in an sich bekannter Weise hinter eine Verriegelungskante eines Kontaktelements 16 gebracht werden. Außerdem setzen sich die Flanschränder 24 gegen den Dichtring 45 und bilden ein Gegenlager für den Dichtring. Während des Zusammendrückens der Gehäuse 1 und 2 gleitet der Rastbalken 21 in das Rastloch 43 und die Rastbalken 23 bewegen sich in Richtung Oberkante der Rastlöcher 44.

Die Erfindung kombiniert zum Abdichten eines Steckverbindergehäuses mit Verriegelungseinrichtung eine besondere, an sich bekannte Verriegelungseinrichtung mit zwei Gehäuseteilen und benutzt das Zusammenfügen der Gehäuseteile mit einer Vor- und einer Endmontagestellung zur Verriegelung der Kontaktelemente und zur Positionierung des Dichtrings 45. Die Montage des Steckverbinders ist dadurch sehr einfach und die Abdichtung gesichert, weil die Endmontagestellung eine definierte Abstützung für den Dichtring 45 schafft. Ein Verquetschen oder ungenügendes Lagern des Dichtrings ist nicht mehr zu befürchten. Die Verriegelungselemente sind außerhalb des Bereichs als Dichtung angeordnet.

## Patentansprüche

1. Wasserdichter Steckverbinder mit einem wannenförmigen Gehäuse (1) mit einer umlaufenden Außenwandung (26) und einer Bodenwandung (27), die einen Innenraum (28) bilden, auf der Bodenwandung (27) nach außen abstehend ein Wandungsring (29) angeformt ist, in dem aufrechtstehend mit Abstand vom Wandungsring (29) zylindrische Einzelleitungs-Dichtkammern (30) angeordnet sind, die sich jeweils über einem in der Bodenwandung (27) vorgesehenen Kammerloch (31) befinden, im Innenraum (28) über jedem Kammerloch (31) eine Kontaktelementgehäusekammer (12 bis 15) angeordnet ist, diese Kammern (12-15) von einer auf der Bodenwandung (27) angeformten Ringwandung (36) umgeben sind, auf deren Mantelfläche im Zwischenraum (38) zwischen der Außenwandung (26) und der Ringwandung (36) ein Dichtring (45) lagert, wobei eine in die Kontaktelementgehäusekammern eingreifende Verriegelungseinrichtung vorgesehen ist,
**dadurch gekennzeichnet,**
daß im seitlichen Abstand nach innen von der Ringwandung (36) eine weitere Ringwandung (35) auf der Bodenwandung (27) einen Ringspalt (37) zwischen den beiden Ringwandungen (35, 36) bildend, angeordnet ist und in dem Ringspalt (37) ein Innengehäuse (2) lagert, wobei Rastmittel (41, 43 sowie 21, 23) zwischen dem Innengehäuse (2) und dem Gehäuse (1) eine Vormontagestellung und eine Endmontagestellung des Innengehäuses (2) gewährleisten und wobei am Lochrand vorzugsweise jedes Kammer lochs (31) auf der Bodenwandung (27), mindestens ein Verriegelungsstift (33, 34) in den Innenraum (28) ragend, angeordnet ist und jedem Verriegelungsstift (33, 34) in Verrastrichtung eine Verriegelungs-Schrägfläche (18) gegenüberliegend vorgesehen ist, die im Bereich der Stecköffnung (17) einer der Gehäusekammern (12 bis 15) angeformt ist, wobei die Gehäusekammern (12 bis 15) im Innengehäuse (2) angeordnet sind.

2. Steckverbinder nach Anspruch 1,
**dadurch gekennzeichnet,**
daß das Innengehäuse (2) aus einem flachzylindrischen Zylinderring (3) besteht, der parallel zueinander auf Abstand verlaufende Seitenwandungen (4, 5) und bogenförmige Stirnwandungen (6, 7) aufweist, wobei auf etwa halber Höhe des Rings (3) innen eine durchgehende Bodenwandung (8) angeordnet ist, so daß ein oberer wannenförmiger Innenraum (9) und ein unterer wannenförmiger Innenraum (10) gebildet werden und wobei die Bodenwandung von zylinderförmigen Kontaktelementgehäusekammern (12, 13, 14, 15) durchsetzt wird, deren Innenkontur an die Raumform der jeweilig aufzunehmenden Kontaktelemente (16) angepaßt ist und wobei sich die Stecköffnungen (17) der Gehäusekammern (12 bis 15) im Innenraum (9) befinden.

3. Steckverbinder nach Anspruch 2,
**dadurch gekennzeichnet,**
daß als Verrastmittel mit einem Gegensteckverbinder im Bereich der Längsmitte der Unterkante der Seitenwandungen (4, 5) je ein sich nach unten erstreckender Verrastungssteg (19) angebunden ist.

4. Steckverbinder nach einem der Ansprüche 2 oder 3,
**dadurch gekennzeichnet,**
daß als Verrastmittel zwischen dem Gehäuse (1) und dem Innengehäuse (2) im Bereich der Längsmitte der Unterkante der Seitenwandungen (4, 5) an jede Seitenwandung (4, 5) ein parallel zur Längskante der Seitenwand verlaufender, nach außen vorspringender Rastbalken (21), und zudem auf jeder Seitenwand (4, 5) im Abstand neben dem Rastbalken (21) und etwas nach oben versetzt zwei weitere, parallel zum Rastbalken (21) verlaufende, nach außen vorspringende kürzere Rastbalken (23) angeformt sind und daß an jede Längsseitenkante der Ringwandung (36) ein mittlerer Raststeg (41) und je ein seitlich davon im Abstand angeordneter Raststeg (42) angebunden sind, wobei der mittlere Raststeg (41) ein viereckiges Rastloch (43) und jeder weitere Raststeg (42) ein viereckiges Rastloch (44) aufweisen und die Raststege elastisch verschwenkbar sind und mit den Rastmitteln (21, 23) des Innengehäuses (2) zur Gewährleistung der Vor- und der Endmontagestellung zusammenwirken.

5. Steckverbinder nach einem oder mehreren der Ansprüche 1 bis 4,
**dadurch gekennzeichnet,**
daß um jedes Loch (31) in der Bodenwandung (27) herum vier Verriegelungsstifte (33) auf der Bodenwandung in den Innenraum (28) ragend angeordnet sind, die in der Endmontagestellung von den Verriegelungsschrägflächen (18) in den Querschnittsbereich der Einführöffnung (17) gedrängt angeordnet sind, wobei die Verriegelungsstifte (33) in der Vormontagestellung außerhalb des Querschnittsbereichs der Einführöffnung (17) angeordnet sind.

6. Steckverbinder nach einem oder mehreren der Ansprüche 1 bis 5,
**dadurch gekennzeichnet,**
daß in Höhe der Bodenwandung (8) außenseitig ein rechtwinklig abstehender, bogenförmiger Flanschrand (24) an den Stirnwandungen (6, 7) angeformt ist, der den Dichtring (45) in der Endmontagestellung untergreift.

7. Steckverbinder nach einem oder mehreren der Ansprüche 1 bis 6,
**dadurch gekennzeichnet,**
daß benachbarte Löcher (31) benachbarte Stifte (34) aufweisen, die einstückig ausgebildet von einem Lochrand zum anderen sich erstrecken.

8. Steckverbinder nach einem oder mehreren der Ansprüche 2 bis 7,
**dadurch gekennzeichnet,**
daß das Innengehäuse (2) bereits in der Vormontagestellung in den Ringspalt (37) ragt, wobei die Breite, Form und Länge des Ringspalts (37) der Breite, Form und Länge der Zylinder ringwandung (3) des Innengehäuses (2) entspricht.

9. Steckverbinder nach einem oder mehreren der Ansprüche 1 bis 8,
**dadurch gekennzeichnet,**
daß im Zwischenringraum (38) zwischen der Außenwandung (26) und der äußeren Ringwand (36) auf der Bodenwandung (27) ein umlaufender Ringstegvorsprung (39) angeordnet ist.

10. Steckverbinder nach einem oder mehreren der Ansprüche 4 bis 9,
dadurch **gekennzeichnet,**
daß in der Vormontagestellung die Kürzeren Rastbalken (23) in die Rastlöcher (44) greifen und mittlere Raststeg (41) mit seiner Unterkante auf dem Längeren Rastbalken (21) aufsitzt und daß in der Endmontagestellung der Längere Rastbalken (21) im Rastloch (43) sitzt und die Kürzeren Rastbalken (23) sich in Richtung Oberkante ihrer Rastlöcher (44) bewegen.

## Claims

1. A water-tight plug-type connector having a trough-shaped housing (1) with a peripheral outer wall (26) and a base wall (27) which form an interior space (28), a wall-type ring (29) being integrally formed on the base wall (27) such that it projects outwards, cylindrical chambers (30) which are for sealing individual lines and are each located above a chamber hole (31) provided in the base wall (27) being arranged spaced from the wall-type ring (29) upright within this wall-type ring (29), a contact-element housing chamber (12 to 15) being arranged in the interior space (28) above each chamber hole (31), these chambers (12-15) being surrounded by an annular wall (36) which is integrally formed on the base wall (27) and on the outer surface of which a sealing ring (45) is accommodated in the intermediate space (38) between the outer wall (26) and the annular wall (36), a locking means which engages in the contact-element housing chambers being provided,
characterized in that
a further annular wall (35) is arranged on the base wall (27), laterally spaced inwardly from the annular wall (36) such that it forms an annular gap (37) between the two annular walls (35, 36), and an inner housing (2) is accommodated in the annular gap (37), latching means (41, 43 and 21, 23) between the inner housing (2) and the housing (1) ensuring that there is a pre-mounting position and a final mounting position of the inner housing (2), and at least one locking pin (33, 34) projecting into the interior space (28) being arranged on the hole edge of preferably each chamber hole (31) on the base wall (27), and a sloping locking face (18) which is integrally formed in the region of the plug opening (17) of one of the housing chambers (12 to 15) being provided opposite each locking pin (33, 34) in the direction of latching, the housing chambers (12 to 15) being arranged in the inner housing (2).

2. A plug-type connector according to Claim 1,
characterized in that
the inner housing (2) comprises a cylindrical ring (3) in the form of a flat cylinder which has side walls (4, 5) running parallel to one another at a spacing and arcuate end walls (6, 7), a continuous base wall (8) being arranged on the inside approximately half-way up the ring (3) so that an upper trough-shaped interior space (9) and a lower trough-shaped interior space (10) are formed, and cylindrical contact-element housing chambers (12, 13, 14, 15), whereof the inside contour is adapted to the spatial shape of the respectively receiving contact elements (16), passing through the base wall, and the plug openings (17) of the housing chambers (12 to 15) being located in the interior space (9).

3. A plug-type connector according to Claim 2,
characterized in that,
as the latching means, a respective downwardly extending latching web (19) is attached to an opposing plug-type connector in the region of the longitudinal centre of the lower edge of the side walls (4, 5).

4. A plug-type connector according to one of Claims 2 or 3,
characterized in that,
as the latching means, an outwardly projecting latching ledge (21) which runs parallel to the longitudinal edge of the side wall is integrally formed on each side wall (4, 5) between the housing (1) and the inner housing (2) in the region of the longitudinal centre of the lower edge of the side walls (4, 5), and moreover two further outwardly projecting, relatively short latching ledges (23) which run parallel to the latching ledge (21) are integrally formed on each side wall (4, 5), spaced next to the latching ledge (21) and offset somewhat above the latter, and in that a middle latching web (41) and a respective latching web (42) arranged laterally spaced therefrom are attached to each longitudinal side edge of the annular wall (36), the middle latching web (41) having a rectangular latching hole (43) and each further latching web (42) having a rectangular latching hole (44) and the latching webs being resiliently pivotal and cooperating with the latching means (21, 23) of the inner housing (2) to ensure the pre-mounting and final mounting positions.

5. A plug-type connector according to one or more of Claims 1 to 4,
characterized in that,
around each hole (31) in the base wall (27), four locking pins (33) are arranged on the base wall, projecting into the interior space (28), and in the final mounting position are arranged driven by the sloping locking faces (18) into the cross-sectional region of the introduction opening (17), while in the pre-mounting position the locking pins (33) are arranged outside the cross-sectional region of the introduction opening (17).

6. A plug-type connector according to one or more of Claims 1 to 5,
characterized in that
an arcuate flange-type edge (24) which projects at a right angle is integrally formed on the end walls (6, 7) on the outside at the level of the base wall (8) and, in the final mounting position, reaches underneath the sealing ring (45).

7. A plug-type connector according to one or more of Claims 1 to 6,
characterized in that
adjacent holes (31) have adjacent pins (34) which, constructed in one piece, extend from one hole edge to the next.

8. A plug-type connector according to one or more of Claims 2 to 7,
characterized in that
the inner housing (2) already projects into the annular gap (37) in the pre-mounting position, the width, shape and length of the annular gap (37) corresponding to the width, shape and length of the cylindrical annular wall (3) of the inner housing (2).

9. A plug-type connector according to one or more of Claims 1 to 8,
characterized in that
a peripheral annular web-type projection (39) is arranged on the base wall (27) in the intermediate annular space (38) between the outer wall (26) and the outer annular wall (36).

10. A plug-type connector according to one or more of Claims 4 to 9,
characterized in that,
in the pre-mounting position, the relatively short latching ledges (23) engage in the latching holes (44) and the middle latching web (41) rests by means of its lower edge on the relatively long latching ledge (21), and in that, in the final mounting position, the relatively long latching ledge (21) is seated in the latching hole (43) and the relatively short latching ledges (23) move in the direction of the upper edge of their latching holes (44).

## Revendications

1. Connecteur étanche à l'eau, comprenant un boîtier en forme de cuve (1) présentant une paroi extérieure périphérique (26) et une paroi de base (27) qui forment un espace intérieur (28), une bague (29) étant venue par moulage sur la paroi de base (27), et faisant saillie vers l'extérieur, des chambres cylindriques étanches (30) pour conduites individuelles étant disposées verticalement à l'intérieur de cette bague, et à une certaine distance de celle-ci, ces chambres étant agencées respectivement au-dessus d'un trou (31) prévu dans la paroi de base (27), une chambre de boîtier pour éléments de contact (12 à 15) étant agencée dans l'espace intérieur (28) au-dessus de chaque trou (31), les chambres (12 à 15) étant entourées par une paroi annulaire (36) venue de moulage sur la paroi de base (27), un joint d'étanchéité (45) étant appliqué sur la surface d'enveloppe de cette paroi annulaire, dans l'intervalle (38) entre la paroi extérieure (26) et la paroi annulaire (36), un moyen de verrouillage étant prévu pour s'engager dans les chambres de boîtier pour éléments de contact,
caractérisé en ce qu'une paroi annulaire supplémentaire (35) est prévue sur la paroi de base (27), décalée latéralement vers l'intérieur de la paroi annulaire (36), une fente annulaire (37) étant formée entre les deux parois annulaires (35, 36), un boîtier intérieur (2) étant disposé dans la fente annulaire (37), des moyens d'arrêt (41, 43, ainsi que 21, 23) prévus entre le boîtier intérieur (2) et le boîtier (1) assurant une position de pré-montage et une position de montage finale du boîtier intérieur (2), au moins une cheville de verrouillage (33, 34) qui fait saillie vers l'espace intérieur (28) étant disposée sur la paroi de base (27), de préférence au bord de chaque trou (31), une face oblique de verrouillage (18) étant prévue en regard de chaque cheville de verrouillage (33, 34) dans la direction de verrouillage, cette surface étant venue par moulage dans la région de l'ouverture d'enfichage (17) de l'une des chambres de boîtier (12 à 15), ces chambres de boîtier (12 à 15) étant disposées dans le boîtier intérieur (2).

2. Connecteur selon la revendication 1,
caractérisé en ce que le boîtier intérieur (2) consiste en une bague (3) cylindrique plate qui présente des parois latérales (4, 5) parallèles entre elles et séparées par une certaine distance, une paroi de base continue (8) étant prévue à mi-hauteur de la bague (3), de manière à former un espace intérieur supérieur (9) en forme de cuve, et un espace intérieur inférieur (10) en forme de cuve, la paroi de base étant traversée par des chambres de boîtier cylindriques pour éléments de contact (12, 13, 14, 15) dont le contour interne est adapté à la forme spatiale des éléments de contact (16) à loger respectivement, les ouvertures d'enfichage (17) des chambres de boîtier (12 à 15) étant situées dans l'espace intérieur (9).

3. Connecteur selon la revendication 2,
caractérisé en ce qu'une nervure de verrouillage (19) qui s'étend vers le bas est respectivement fixée en tant que moyen de verrouillage avec un connecteur opposé, dans la région du centre longitudinal du bord inférieur des parois latérales (4, 5).

4. Connecteur selon l'une des revendications 2 ou 3,
caractérisé en ce que, en tant que moyen de verrouillage, une barre d'arrêt (21), qui fait saillie vers l'extérieur et s'étend parallèlement au bord longitudinal de la paroi latérale, est venue de moulage sur chaque paroi latérale (4, 5) dans la région du centre longitudinal du bord inférieur de celle-ci, ainsi que deux barres d'arrêt plus courtes (23), parallèles à la barre d'arrêt (21) et faisant saillie vers l'extérieur, ces dernières barres étant prévues sur la paroi (4, 5) à une certaine distance de la barre d'arrêt (21) et légèrement décalées vers le haut, et que sur chaque bord de côté longitudinal de la paroi annulaire (36) est fixée une nervure d'arrêt médiane (41) et respectivement une nervure d'arrêt (42) disposée à une certaine distance latérale par rapport à celle-ci, la nervure d'arrêt médiane (41) présentant un trou d'arrêt quandrangulaire (43), chaque nervure d'arrêt supplémentaire (42) présentant un trou d'arrêt quandrangulaire (44), les nervures d'arrêt pouvant pivoter élastiquement, et coopérant avec les moyens d'arrêt (21, 23) du boîtier intérieur (2) pour assurer les positions de pré-montage et de montage final.

5. Connecteur selon l'une ou plusieurs des revendications 1 à 4,
caractérisé en ce que quatre chevilles de verrouillage (33) qui font saillie dans l'espace intérieur (28), sont disposées sur la paroi de base (27) autour de chaque trou (31), ces chevilles étant poussées, dans la position de montage finale, par les surfaces obliques de verrouillage (18) dans la région de la section transversale de l'ouverture d'introduction (17), les chevilles de verrouillage (33) étant disposées, dans la position de pré-montage, à l'extérieur de la région de section transversale de l'ouverture d'introduction (17).

6. Connecteur selon l'une ou plusieurs des revendications 1 à 5,
caractérisé en ce qu'à hauteur de la paroi de base (8), une collerette (24) en arc, faisant saillie à angle droit, est venue par moulage sur les parois frontales (6, 7), cette collerette s'insérant sous la bague d'étanchéité (45) dans la position de montage finale.

7. Connecteur selon l'une ou plusieurs des revendications 1 à 6,
caractérisé en ce que des trous voisins (31) présentent des chevilles voisines (34) venues d'une pièce et s'étendant d'un bord de trou à l'autre.

8. Connecteur selon l'une ou plusieurs des revendications 2 à 7,
caractérisé en ce que le boîtier intérieur (2) se trouve déjà dans la position de pré-montage dans la fente annulaire (37), la largeur, la forme et la longueur de la fente annulaire (37) correspondant à la largeur, la forme et la longueur de la paroi annulaire cylindrique (3) du boîtier intérieur (2).

9. Connecteur selon l'une ou plusieurs des revendications 1 à 8,
caractérisé en ce qu'une nervure annulaire en saillie (39) est agencée sur la paroi de base (27), dans l'espace annulaire intermédiaire (38) entre la paroi extérieure (26) et la paroi annulaire extérieure (36).

10. Connecteur selon l'une ou plusieurs des revendications 4 à 9,
caractérisé en ce que, dans la position de pré-montage, les barres d'arrêt plus courtes (23) s'engagent dans les trous d'arrêt (44), que la nervure d'arrêt médiane (41) repose par son bord inférieur sur la barre d'arrêt plus longue (21), et que, dans la position de montage finale, la barre d'arrêt plus longue (21) est engagée dans le trou d'arrêt (43), et les barres d'arrêt plus courtes (23) se déplacent dans la direction du bord supérieur de leurs trous d'arrêt (44).
